# NEUE EUROPÄISCHE PATENTSCHRIFT

(11) **EP 0 664 365 B2**
(45) Veröffentlichungstag und Bekanntmachung des Hinweises auf die Entscheidung über den Einspruch: **28.03.2001**
(45) Hinweis auf die Patenterteilung: 19.11.1997
(21) Anmeldenummer: 94120932.2
(22) Anmeldetag: 30.12.1994
(51) Int. Cl.: E04B 9/04, E04B 1/86

(54) **Deckenplatte**
Ceiling panel
Panneau pour plafond

(30) Priorität: 13.01.1994 DE 4400666
(43) Veröffentlichungstag der Anmeldung: 26.07.1995
(73) Patentinhaber: Odenwald Faserplattenwerk G.m.b.H., 63916 Amorbach (DE)
(72) Erfinder: Rogge, Dirk, Dipl.-Ing., D-63916 Amorbach (DE); Wörner, Helmut, D-63931 Kirchzell (DE)
(74) Vertreter: Schieferdecker, Lutz, Dipl.-Ing.

(56) Entgegenhaltungen:
- EP-A- 0 560 702
- DE-A- 2 743 277
- DE-A- 3 629 863
- DE-U- 8 626 198
- DE-U- 9 304 227
- DE-U- 9 400 423
- GB-A- 2 151 547
- US-A- 2 450 911
- US-A- 4 428 454

## Beschreibung

Die Erfindung bezieht sich auf eine Deckenplatte mit einer nach dem Verlegen unteren, raumseitigen Oberfläche und mit einer deckenseitigen Oberfläche für eine zugleich Trageprofile aufweisende Zwischendekke, bestehend aus mindestens zwei flächig aufeinander angeordneten, aus schalldämmendem Werkstoff bestehenden Plattenelementen, die mit Hilfe von zugleich als Schalldämm-Sperrschicht dienendem Klebstoff miteinander verbunden sind, wobei die raumseitige Oberfläche glatt oder strukturiert ist.

Eine derartige Deckenplatte aus zwei Plattenelementen, die durch eine Klebstoff-Zwischenschicht miteinander verbunden sind, ist aus GB-A-2 151 547 bekannt.

Dort sind sowohl die raumseitige wie die deckenseitige Oberfläche glatt ausgeführt. Die klebrige Zwischenschicht ist unter Scherbeanspruchungen plastisch verformbar und vermag dabei Schallenergie zu absorbieren, was die schalldämmende Wirkung der Deckenplatte verbessert. Das Ausmaß dieser Schalldämmung reicht jedoch für viele Anwendungsfälle und Wünsche noch nicht aus.

Öffentliche Gebäude, Verwaltungsgebäude, Schulbauten und Krankenhäuser werden zunehmend mit abgehängten Zwischendecken (Unterdecken) versehen und auch mit untergestellten Trennwänden ausgestattet, um die Raumaufteilung den Erfordernissen anpassen zu können und um sie ggf. auch wieder ändern zu können. Die Trennwände reichen in der Regel nur bis zur Zwischendecke, während sich der über der Zwichendecke befindliche Deckenhohlraum von einer Stützwand bis zur nächsten Stützwand und gegebenenfalls auch über die gesamte Gebäudefläche erstreckt. Verbunden hiermit sind Schallübertragungen auch über Trennwände hinweg in benachbarte Räume.

Grundsätzlich darf der Schalldurchgang durch die Zwischendecke und den Deckenhohlraum nicht größer sein als der direkte Schalldurchgang durch die Trennwand selbst. Die geforderten Schalldämmwerte sind mit den bekannten Deckenplatten nicht zu erzielen, und um die geforderten Schalldämmwerte bei herkömmlichen Zwischendecken zu erreichen, wird Mineralwolle zur Schalldämpfung im Deckenhohlraum auf die Zwischendecke aufgelegt.

Die Verwendung von lose verlegter Mineralwolle auf der Zwischendecke führt zu der gewünschten Schalldämpfung. Die Mineralwolle bringt aber nur dann das gewünschte Ergebnis, wenn sie sorgfältig und ordnungsgemäß verlegt ist, Hiermit sind ein erheblicher Arbeitsaufwand und entsprechende Kosten verbunden. Problematisch ist die Verwendung von lose verlegter Mineralwolle darüber hinaus aber dann, wenn es erforderlich ist, Servicearbeiten oder Reparaturen im Deckenhohlraum vorzunehmen, wozu die Mineralwolle zunächst, entfernt und danach wieder ordnungsgemäß verlegt werden müßte, In der Regel geschieht dies nicht mit der Folge, daß es häufig zu einer Verschlechterung der Schalldämmwerte kommt, wenn auch nur geringfügige Instandsetzungsarbeiten oder Reparaturen im Deckenhohlraum vorgenommen werden.

Der Erfindung liegt daher die Aufgabe zugrunde, Maßnahmen vorzusehen, mit deren Hilfe es möglich ist, unmittelbar die schalldämmenden Eigenschaften der Deckenplatte selbst, derart zu verbessern, daß es dann nicht mehr erforderlich ist, zusätzlich Mineralwolle lose im Deckenhohlraum zu verlegen.

Zur Lösung dieser Aufgabe sieht die Erfindung vor, daß die im eingebaute Zustand oben liegende, dekkenseitige Oberfläche des oberen Plattenelementes mit Schallabsorbierenden Vertiefungen und/oder Schallabsorptions-Öffnungen versehen ist.

Als Werkstoff für die beiden Plattenelemente dient ein an sich bekanntes, schalldämmendes bzw. schallabsorbierendes Material, wie z.B, eine Mischung aus Mineralwolle, Füllstoff und natürlichem Bindemittel z.B. in Gestalt von Stärke. Das Raumgewicht dieser Plattenelemente kann in einer Größenordnung von 200 kg bis 400 kg pro m³ liegen. Mit Hilfe der Klebstoffschicht wird der Schalldurchgang zusätzlich gedämpft. Die Schallabsorptions-Öffnungen auf der deckenseitigen Oberseite der Deckenplatte bewirken eine Reduzierung der im Deckenhohlraum befindlichen Schallwellen, soweit diese überhaupt durch die Deckenplatte bis in den Dekkenhohlraum gelangen und sich dann dort ausbreiten. Im Ergebnis erhählt, man somit durch Verwendung von z.B. zwei oder auch mehr, auch Mineralwolle, Füllstoff und Bindemittel oder aus Perliten (ein anorganisches Kalium-Aluminium-Silikat-Gestein) und Altpapier, Ton sowie Bindemittel bestehenden Plattenelementen sowie durch die Klebstoff-Zwischenschicht und die ober seitigen Vertiefungen bzw. Schallabsorptions-Öffnungen eine Deckenplatte, die allen Anforderungen in hohem Maße sowie durch die Klebstoff-Zwischenschicht und die ober seitigen Vertiefungen bzw. Schallabsorptions-Öffnungen gerecht wird und das Verlegen von zusätzlich lose aufgelegter Mineralwolle überflüssig macht.

Vorteilhafte Ausgestaltungen der Erfindung gehen aus den Unteransprüchen in Verbindung mit der Beschreibung und der Zeichnung hervor.

Die einzige Figur zeigt, im Schnitt einen Teil einer Zwischendecke 1 mit zwei seitlich abgebrochenen unterschiedlichen Deckenplatten 2 und 3, die auf Schenkeln eines Trageprofiles 4 aufliegen.

Jede Deckenplatte 2 bzw. 3 besteht gemäß Ausführungsbeispiel aus zwei flächig aufeinander angeordneten, z. B. Mineralwolle 5 und Bindemittel 6 aufweisenden Plattenele-menten 7 und 8, die ferner mit Hilfe eines zugleich als Schalldämm-Sperrschicht 9 dienenden Klebstoffes miteinander verbunden sind. Für die Herstellung der Plattenelemente 7 und 8 können anstelle von Mineralwolle aber auch andere Werkstoffe wie z.B. Perlite zusammen mit Altpapier und Ton sowie Bindemittel Verwendung finden. Bei den Perliten handelt, es sich um ein anorganisches Gestein, das Kalium, Aluminium sowie Silikate enthält und in Form von Sand bzw. fein gemahlen verarbeitet wird.

Unter Mineralwolle sind übliche Mineralfasern in weitesten Sinne zu verstehen.

Die im eingebauten Zustand unten liegende oder raumseitige Oberfläche 10 bzw. 10' der Deckenplatten 2, 3 kann glatt oder strukturiert sein, wie dies in der einzigen Figur dargestellt ist. In der Regel weist die Oberfläche 10 einen mehrfachen Farbauftrag auf. Während die raumseitige Oberfläche 10 der Deckenplatte 2 glatt ist, kann sie aber auch entsprechend der Oberfläche 10' der Deckenplatte 3 genadelt sein und somit kleine Schallabsorptions-Öffnungen 11 auf weisen. Die Oberflächen 10 bzw. 10'der Deckenplatten 2, 3 können somit je nach Bedarf glatt oder genadelt, genarbt, gerillt, geriffelt, gelocht oder in sonstiger Weise gestaltet und somit schallabsorbierend sein.

Die anderen, deckenseitigen Oberflächen 12 und 12' der oberen Plattenelemente (7) der beiden Deckenplatten 2 und 3 sind mit schallschluckenden Vertiefungen und/oder Schallabsorptions-Öffnungen 13 versehen. Unabhängig von der Gestaltung der raumseitigen Oberfläche 10 sind die dekkenseitigen Oberflächen 12 somit immer schallabsorbierend gestaltet.

Der als Schalldämm-Sperrschicht 9 dienende Klebstoff verbindet die beiden Plattenelemente 7 und 8 vollflächig. Die dem Klebstoff zugewandten Kontaktflächen der beiden Plattenelemente 7 und 8 können unbearbeitet sein. Der zum Verbinden und als Schalldämm-Sperrschicht 9 dienende Klebstoff ist vorzugsweise ein anorganischer Klebstoff.

Das Raumgewicht und/oder die Materialstärke der beiden Plattenelemente 7 und 8 einer jeden Deckenplatte 2, 3 können verschieden sein. Zwingend notwendig ist dies jedoch nicht, und ergibt, sich auch aufgrund der jeweiligen Anforderungen. Die in der einzigen Figur im Schnitt sowie abgebrochen dargestellten Plattenelemente weisen handelsübliche Abmessungen eines bevorzugten Ausführungsbeispieles auf. Dies bedeutet, daß das Raumgewicht 200 bis 400 kg pro m³ und vorzugsweise 270 bis 350 kg pro m³ beträgt.

Die bevorzugte Deckenplatte 3 besteht aus zwei Plattenelementen 7 und 8 und weist zwischen diesen eine schalldämmende Sperrschicht 9 und schallabsorbierende Öffnungen 11 und 13 in ihren beiden, als Oberseite und als Unterseite dienenden Oberflächen 10' und 12' auf. Die Erfindung ist aber nicht auf diese bevorzugte Ausführungsform beschränkt, vielmehr sind auch noch Abwandlungen im Rahmen der Patentansprüche möglich. So versteht es sich, daß der Werkstoff für die Plattenelemente 7 und 8 nicht ausschließlich schalldämmend, sondern auch schallabsorbierend ist.

## Patentansprüche

1. Deckenplatte mit einer nach dem Verlegen unteren, raumseitigen Oberfläche (10 bzw. 10') und mit einer deckenseitigen Oberfläche (12 bzw. 12') für eine zugleich Trageprofile (4) aufweisende Zwischendekke (1), bestehend aus mindestens zwei flächig aufeinander angeordneten, aus schalldämmendem Werkstoff bestehenden Plattenelementen (7, 8), die mit Hilfe von zugleich als Schalldämm-Sperrschicht (9) dienendem Klebstoff miteinander verbunden sind, wobei die raumseitige Oberfläche (10 bzw. 10') glatt oder strukturiert ist, **dadurch gekennzeichnet**, daß die im eingebauten Zustand oben liegende, deckenseitige Oberfläche (12 bzw. 12') des oberen Plattenelementes (7) mit schallabsorbierenden Vertiefungen und/oder Schallabsorptions-Öffnungen (13) versehen ist.

2. Deckenplatte nach Anspruch 1, dadurch gekennzeichnet, daß die Vertiefungen und/oder Schallabsorptionsöffnungen (11,13) raumseitig und deckenseitig angeordnet sind.

3. Deckenplatte nach einem oder mehreren der vorhergehenden Ansprüche, dadurch gekennzeichnet, daß der als Schalldämm-Sperrschicht (9) dienende Klebstoff vollflächig angeordnet ist.

4. Deckenplatte nach einem oder mehreren der vorhergehenden Ansprüche, dadurch gekennzeichnet, daß das Raumgewicht der Plattenelemente (7, 8) 200 bis 400 kg pro m³ und vorzugsweise 270 bis 350 kg pro m³ beträgt.

5. Deckenplatte nach einem oder mehreren der vorhergehenden Ansprüche, dadurch gekennzeichnet, daß das Raumgewicht und/oder die Materialstärke der beiden Plattenelemente (7, B) verschieden ist.

6. Deckenplatte nach einem oder mehreren der vorhergehenden Ansprüche, dadurch gekennzeichnet, daß als Klebstoff ein anorganischer Klebstoff vorgesehen ist.

7. Deckenplatte nach einem oder mehreren der vorhergehenden Ansprüche, dadurch gekennzeichnet, daß die Plattenelemente (7, 8) Mineralwolle (5) sowie Füllstoff und Bindemittel (6) enthalten.

8. Deckenplatte nach einem oder mehreren der vorhergehenden Ansprüche, dadurch gekennzeichnet, daß die Plattenelemente (7, 8) Perlite (Kalium-Aluminium-Silikat) sowie Altpapier, Ton und Bindemittel enthalten.

## Claims

1. A ceiling panel having a room-side surface (10 or 10') which is the downward surface after the panel is fitted and a ceiling-side surface (12 or 12') for a false ceiling (1) which at the same time has support profile members (4), comprising at least two panel elements (7, 8) which are arranged in surface contact one upon the other and which comprise sound-attenuating material and which are connected together by means of adhesive serving at the same time as a sound-attenuating barrier layer (9) wherein the room-side surface (10 or 10') is smooth or structured, characterised in that the ceiling-side surface (12 or 12') of the upper panel element (7) which is upward in the installed condition is provided with sound absorbing depressions and/or sound-absorption openings (13).

2. A ceiling panel according to claim 1 characterised in that the depressions and/or sound-absorption openings (11,13) are arranged at the room side and the ceiling side.

3. A ceiling panel according to one or more of the preceding claims characterised in that the adhesive serving as the sound-attenuating barrier layer (9) is arranged over the full surface area.

4. A ceiling panel according to one or more of the preceding claims characterised in that the density of the panel elements (7,8) is 200 to 400 kg/m and preferably 270 to 350 kg/m³.

5. A ceiling panel according to one or more of the preceding claims characterised in that the density and/or the material thickness of the two panel elements (7,8) is different.

6. A ceiling panel according to one or more of the preceding claims characterised in that an inorganic adhesive is provided as the adhesive.

7. A ceiling panel according to one or more of the preceding claims characterised in that the panel elements (7,8) contain mineral wool (5) as well as filler and binding agent (6).

8. A ceiling panel according to one or more of the preceding claims characterised in that the panel elements (7,8) contain perlite (potassium aluminium silicate) as well as waste paper, clay and binding agent.

## Revendications

1. Panneau pour plafond avec une surface (10 respectivement 10') inférieure, côté pièce après la pose et une surface (12 respectivement 12') côté plafond pour un plafond intermédiaire (1) présentant en même temps des profilés de support (4), constitué d'au moins deux éléments de panneau (7, 8) disposés en nappe l'un sur l'autre, réalisés en un matériau amortissant le son, qui sont reliés l'un à l'autre à l'aide d'une colle servant en même temps de couche d'insonorisation (9), la surface côté pièce (10 respectivement 10') étant lisse ou structurée, caractérisé en ce que la surface (12 respectivement 12') supérieure, côté plafond dans l'état monté de l'élément de panneau supérieur (7) est pourvue de creux absorbant le son et/ou d'ouvertures (13) absorbant le son.

2. Panneau pour plafond selon la revendication 1, caractérisé en ce que les creux et/ou les ouvertures absorbant le son (11, 13) sont disposés côté pièce et côté plafond.

3. Panneau pour plafond selon l'une ou plusieurs des revendications précédentes, caractérisé en ce que la colle servant de couche d'insonorisation (9) est disposée sur toute la surface.

4. Panneau pour plafond selon l'une ou plusieurs des revendications précédentes, caractérisé en ce que le poids spécifique des éléments de panneau (7,8) est de 200 à 400 kg par m³ et de préférence de 270 à 350 kg par m³.

5. Panneau pour plafond selon l'une ou plusieurs des revendications précédentes, caractérisé en ce que le poids spécifique et/ou l'épaisseur du matériau des deux éléments de panneau (7, 8) sont différents.

6. Panneau pour plafond selon l'une ou plusieurs des revendications précédentes, caractérisé en ce qu'une colle inorganique est prévue comme colle.

7. Panneau pour plafond selon l'une ou plusieurs des revendications précédentes, caractérisé en ce que les éléments de panneau (7, 8) contiennent de la laine minérale (5) ainsi qu'une charge et un liant (6).

8. Panneau pour plafond selon l'une ou plusieurs des revendications précédentes, caractérisé en ce que les éléments de panneau (7, 8) contiennent de la perlite (silicate d'aluminium et de potassium) ainsi que des vieux papiers, de l'argile et un liant.
